# EUROPÄISCHE PATENTSCHRIFT

(11) **EP 1 694 582 B1**
(45) Veröffentlichungstag und Bekanntmachung des Hinweises auf die Patenterteilung: **20.04.2011**
(21) Anmeldenummer: 04803295.7
(22) Anmeldetag: 26.11.2004
(51) Int. Cl.: B65D 81/32, B65D 67/02, B65D 71/50

(54) **KOMBIVERPACKUNG**
PACKAGES ASSEMBLY
ASSEMBLAGE D'EMBALLAGES

(30) Priorität: 09.12.2003 DE 10357338
(43) Veröffentlichungstag der Anmeldung: 30.08.2006
(73) Patentinhaber: Bayer CropScience Aktiengesellschaft, 40789 Monheim (DE)
(72) Erfinder: SCHORMAIR, Wulf, 42799 Leichlingen (DE); TREICHEL, Heinz, 41539 Dormagen (DE); SIEDLIK, Frederic, 42653 Solingen (DE)
(74) Vertreter: Müller-Gerbes Wagner Albiger Patentanwälte
(86) Internationale Anmeldenummer: PCT/EP2004/013431
(87) Internationale Veröffentlichungsnummer: WO 2005/058726

(56) Entgegenhaltungen:
- WO-A-84/00942
- AU-A- 8 881 882
- FR-A- 2 271 986
- FR-A- 2 802 068
- US-A- 5 480 204
- US-B1- 6 536 820

## Beschreibung

Die Erfindung betrifft eine Kombiverpackung mit Vorratsbehältern und mit einer Vorrichtung zur festen Verbindung der Vorratsbehältern und Verwendungen einer solchen Kombiverpackung.

Vorratsbehälter sind in den verschiedensten Ausführungen bekannt. Pflanzenschutzmittel werden oft in Vorratsbehältern abgepackt. Pflanzenschutzmittel können Mischungen sein, die mehrere Wirkstoffe enthalten. Um mehrere Kombinationen von Wirkstoffen zu ermöglichen, werden die Pflanzenschutzmittel in einzelne Vorratsbehälter abgefüllt und anschließend lose in einer Umverpackung z.B. in einer Faltschachtel oder Versandkiste zu einer Kombiverpackung kombiniert.

Aus dem Stand der Technik sind einteilige Doppelkammerkanister bekannt. Nachteilig bei diesen Kanistern ist aber, dass für deren Herstellung mehr Verpackungsmaterial als bei zwei einzelnen Kanistern benötigt wird. Zudem ist bei derartigen Kanistern die Materialwahl eingeschränkt. Außerdem können Pflanzenschutzmittel in derartige Doppelkammerkanister nur mit Spezialmaschinen abgefühlt werden. Ein weiterer Nachteil dieser Kanister ist, dass diese keine flexible Befüllung der einzelnen Kammern erlauben.

Die WO 1984/00942 A offenbart eine Kombiverpackung gemäß dem Oberbegriff des Anspruchs 1, mit Getränkedosen und mit Vorrichtungen zum Verbinden der Getränkedosen beispielsweise zu einem Sechser-Pack.

Aufgabe der vorliegenden Erfindung ist die Bereitstellung einer verpackungssparenden Kombiverpackung, die leicht transportiert und getragen werden kann. Ferner soll eine simultane oder sukzessive Entleerung aller Vorratsbehälter ermöglicht werden. Durch die Vorrichtung soll außerdem eine flexiblere Materialwahl gewährleistet werden.

Diese Aufgabe wird durch die Merkmalskombination gemäß Anspruch 1 gelöst. Bevorzugte Ausführungen können den Unteransprüchen 2 bis 4, bevorzugte Verwendungen den Ansprüchen 5 und 6 entnommen werden.

Ein Vorteil dieser Steckvorrichtung ist die einfache, verpackungssparende Verbindung von zwei oder mehr Vorratsbehältern im Griffbereich, so dass eine Tragefähigkeit und die gleichzeitige Entleerung der Vorratsbehälter ermöglicht wird. Vorteilhaft ist zudem, dass die Vorratsbehälter unabhängig voneinander befüllt werden können und nach der Befüllung durch die Steckvorrichtung beliebig kombiniert werden können.

In vorteilhafter Ausgestaltung ist vorgesehen, dass Vorratsbehälter mit unterschiedlichen Füllvolumina verbunden werden. Dazu dient ein Standfuß. Dieser dient auch dem Transport der Kombipackeinheit auf der Abfülllinie bei der Etikettierung oder bei der simultanen Befüllung.

Die Steckvorrichtung kann vorteilhaft aus Kunststoff bestehen, und wird dann bevorzugt im Spritzgußverfahren hergestellt. Alternativ kann auch vorgesehen sein, dass die Steckvorrichtung aus anderen Verpackungsmaterialien, wie z.B. Pappmaterial besteht.

Der Vorratsbehälter kann ebenfalls vorteilhaft aus Kunststoff bestehen, und wird dann vorteilhaft im Blasverfahren hergestellt. Alternativ kann der Vorratsbehälter auch aus anderen Verpackungsmaterialien bestehen.

Die Steckvorrichtung der vorstehend beschriebenen Art eignet sich insbesondere zum Verpacken von zwei unterschiedlichen Produkten in einer Kombiverpackung. Eine derartige Kombiverpackung ist insbesondere für die Verpackung und den Transport schüttfähiger Materialien geeignet. Als schüttfähige Materialien kommen feste und flüssige Materialien in Betracht. Hierzu gehören beispielhaft und vorzugsweise feste Pflanzenschutzmittel, insbesondere deren Granulate.

Die mittels der Steckvorrichtung gebildete Kombiverpackung ist ebenfalls Gegenstand der Erfindung.

Nachstehend wird die Erfindung anhand der beigefügten Zeichnungen beispielsweise näher erläutert. Diese zeigen in
- Fig. 1: eine bevorzugte Ausführungsform der erfindungsgemäßen Vorrichtung, in der der Ver- binder und der Steckverschluss verbunden sind,
- Fig. 1a: eine Aufsicht auf die Seite des Verbinders, die in der Griffform der Vorratsbehälter geformt ist,
- Fig. 2: eine bevorzugte Ausführungsform des Verbinders der erfindungsgemäßen Vorrichtung,
- Fig. 3: eine bevorzugte Ausführungsform des Steckverschlusses der erfindungsgemäßen Vorrichtung,
- Fig. 4: eine erfindungsgemäße Kombiverpackung,
- Fig. 5: eine erfindungsgemäße Kombiverpackung beim Transport,
- Fig. 6: eine erfindungsgemäße Kombiverpackung bei der Entleerung eines Vorratsbehälters, und
- Fig. 7: eine erfindungsgemäße Kombiverpackung bei der simultanen Entleerung von zwei Vorratsbehältern.

Die in Fig. 1 dargestellte bevorzugte Ausführungsform einer erfindungsgemäßen Vorrichtung zeigt die Vorrichtung 1 in der verbundenen Position. Die Vorrichtung 1 umfasst einen Verbinder 2, der vorzugsweise aus einem hochtransparenten Kunststoff besteht und im Spritzgußverfahren hergestellt ist. Dieser weist an der rechten Seite einen Hohlraum 3 auf, in die der Steckverschluss 4 eingefügt und über die Arretierungen 5, mit dem Verbinder 2 fest verbunden ist. Der Steckverschluss 4 besteht vorzugsweise aus einem hochtransparenten Kunststoff und ist im Spritzgußverfahren hergestellt. Die Seiten 1a und 1b der Vorrichtung 1 sind bevorzugt in Griffform der Vorratsbehälter geformt.
Fig. 1a zeigt eine Aufsicht auf die Seite 1a bzw. 1b der Vorrichtung 1, die jeweils in der Griffform der Vorratsbehälter geformt sein kann.
Fig. 2 zeigt den Verbinder 2 mit dem linken Teil 6, einer Wand 7, in die zwei Löcher 8 eingefügt sind. Rechts von der Wand 7 weist der Verbinder 2 einen Hohlraum 3 auf.
Fig. 3 zeigt den Steckverschluss 4 mit zwei Arretierungen 5. Beispielhaft können die Arretierungen in Hakenform ausgeführt" sein.
Fig. 4 zeigt eine Kombiverpackung 9 umfassend zwei Vorratsbehälter 10, mit jeweils einem Verschluss 11 und jeweils einem Griff 12, und die Vorrichtung 1. Als Verschluss 11 ist ein Schraubverschluss bevorzugt.
Fig. 5 zeigt eine Kombiverpackung 9 umfassend zwei Vorratsbehälter 10, mit jeweils einem Verschluss 11 und jeweils einem Griff 12, und die Vorrichtung 1 in der Trageposition. Als Verschluss 11 ist ein Schraubverschluss bevorzugt.
Fig. 6 zeigt eine Kombiverpackung 9 umfassend zwei Vorratsbehälter 10, und die Vorrichtung 1 beim Entleeren eines Vorratsbehälters 10.
Fig. 7 zeigt eine Kombiverpackung 9 umfassend zwei Vorratsbehälter 10, und die Vorrichtung 1 beim gleichzeitigen Entleeren der zwei Vorratsbehälter 10.

Die Erfindung ist nicht auf die dargestellten Ausführungsformen beschränkt. Weitere Ausgestaltungen der Erfindung sind möglich ohne den Grundgedanken zu verlassen.

### Bezueszeichentiste

1 = Vorrichtung
1a, 1b = Seite der Vorrichtung 1
2 = Verbinder
3 = Hohlraum
4 = Steckverschluss
5 = Arretierung
6 = linkes Teil des Verbinders
7 = Wand
8 = Löcher
9 = Kombiverpackung
10 = Vorratsbehälter
11 = Schraubverschluss
12 = Griff

## Patentansprüche

1. Kombiverpackung, die folgende Bestandteile enthält:
- zwei oder mehrere Vorratsbehälter (10), die jeweils einen Verschluss (11) und einen Griff (12) haben,
- eine Vorrichtung (1) zur festen Verbindung der Vorratsbehälter,
**dadurch gekennzeichnet, dass** die Vorrichtung aufweist:
- einen Verbinder (2) mit einer ersten Seite (1a), einem ersten Teil (6), einer Wand (7), in die zwei Löcher (8) eingefügt sind, und mit einem Hohlraum (3), der an der Wand (7) angeordnet und von der Seite (1a) abgewandt ist,
- einen Steckverschluss (4) mit zwei Arretierungen (5) und einer zweiten Seite (1b),
wobei der Verbinder (2) durch die Griffe (12) der Vorratsbehälter (10) geschoben ist und mit dem Steckverschluss (4) über die Arretierungen (5) durch Aufstecken des Steckverschlusses fest und formschlüssig verbindbar ist.

2. Kombiverpackung nach Anspruch 1, **dadurch gekennzeichnet, dass** die Vorratsbehälter (10) Kanister sind.

3. Kombiverpackung nach Anspruch 2, **dadurch gekennzeichnet, dass** die Vorratsbehälter (10) unterschiedlich groß sind.

4. Kombiverpackung nach einem der Ansprüche 1 bis 3, **dadurch gekennzeichnet, dass** die Vorrichtung 1 und/oder die Vorratsbehälter (10) aus Kunststoff sind.

5. Verwendung einer Kombiverpackung nach einem der Ansprüche 1 bis 4 zur Verpackung von schüttfähigen Materialien.

6. Verwendung einer Kombiverpackung nach Anspruch 5, **dadurch gekennzeichnet, dass** das schüttfähige Material ein Pflanzenschutzmittel ist.

## Claims

1. Combined package comprising the following components:
- two or more storage containers (10), each of which has a cap (11) and a handle (12),
- a device (1) for firmly connecting the storage containers,
**characterised in that** the device comprises:
- a connector (2) with a first side (1a), a first part (6), a wall (7) into which two holes (8) are inserted, and with a cavity (3) disposed on the wall (7) and facing away from the side (1a),
- a socket cap (4) with two catches (5) and a second side (1b),
wherein the connector (2) is pushed through the handles (12) of the storage containers (10) and can be firmly and positively connected to the socket cap (4) through the catches (5) by plugging on the socket cap.

2. Combined package according to claim 1, **characterised in that** the storage containers (10) are canisters.

3. Combined package according to claim 2, **characterised in that** the storage containers (10) have different sizes.

4. Combined package according to any one of the claims 1 to 3, **characterised in that** the device 1 and/or the storage containers (10) consist of plastic.

5. Use of a combined package according to any one of the claims 1 to 4 for packaging pourable materials.

6. Use of a combined package according to claim 5, **characterised in that** the pourable material is a plant protecting agent.

## Revendications

1. Emballage combiné, qui contient les éléments suivants :
- deux réservoirs (10) ou plus, qui ont chacun un bouchon (11) et une poignée (12),
- un dispositif (1) pour le raccordement fixe des réservoirs,
**caractérisé en ce que** le dispositif présente :
- un raccord (2) comprenant un premier côté (1a), une première partie (6), une paroi (7), dans laquelle deux orifices (8) sont ménagés, et comprenant un espace creux (3) qui est agencé sur la paroi (7) et opposé au côté (1a),
- une fermeture enfichable (4) avec deux éléments d'arrêt (5) et un deuxième côté (1b),
dans lequel le raccord (2) est poussé par les poignées (12) des réservoirs (10) et peut être raccordé à la fermeture enfichable (4) de manière fixe et par complémentarité de formes en fixant la fermeture enfichable par le biais des éléments d'arrêt (5).

2. Emballage combiné selon la revendication 1, **caractérisé en ce que** les réservoirs (10) sont des bidons.

3. Emballage combiné selon la revendication 2, **caractérisé en ce que** les réservoirs (10) ont des tailles différentes.

4. Emballage combiné selon l'une des revendications 1 à 3, **caractérisé en ce que** le dispositif 1 et/ou les réservoirs (10) sont en matière plastique.

5. Utilisation d'un emballage combiné selon l'une des revendications 1 à 4 pour l'emballage de matières pouvant être versées.

6. Utilisation d'un emballage combiné selon la revendication 5, **caractérisé en ce que** la matière pouvant être versée est un produit phytosanitaire.
